# EUROPÄISCHE PATENTSCHRIFT

(11) **EP 1 198 693 B1**
(45) Veröffentlichungstag und Bekanntmachung des Hinweises auf die Patenterteilung: **24.03.2004**
(21) Anmeldenummer: 00954323.2
(22) Anmeldetag: 07.07.2000
(51) Int. Cl.: F28G 15/04, F28G 1/16

(54) **WASSERLANZENBLÄSER ZUR REINIGUNG VON WÄRMEÜBERTRAGERN, INSBESONDERE EINER BRENNKAMMERHEIZFLÄCHE**
WATER LANCE BLOWER FOR CLEANING HEAT EXCHANGERS, ESPECIALLY OF A COMBUSTION CHAMBER HEATING SURFACE
SOUFFLEUR DE LANCE A EAU POUR LE NETTOYAGE D'ECHANGEURS DE CHALEUR, EN PARTICULIER D'UNE SURFACE DE CHAUFFE D'UNE CHAMBRE DE COMBUSTION

(30) Priorität: 08.07.1999 DE 19932539; 21.09.1999 DE 19946188
(43) Veröffentlichungstag der Anmeldung: 24.04.2002
(73) Patentinhaber: Vattenfall Europe Generation AG & Co. KG, 10115 Berlin (DE); Mehldau & Steinfath Feuerungstechnik GmbH, 22761 Hamburg (DE)
(72) Erfinder: MANGOLD, Hermann, D-21079 Hamburg (DE)
(86) Internationale Anmeldenummer: PCT/DE2000/002265
(87) Internationale Veröffentlichungsnummer: WO 2001/004561

(56) Entgegenhaltungen:
- DE-A- 19 637 700
- FR-A- 381 363

## Beschreibung

Die Erfindung betrifft einen Wasserlanzenbläser zur Reinigung von Wärmeübertragern, insbesondere einer Brennkammerheizfläche in Dampfkesseln gemäß dem Oberbegriff des Anspruchs 1. So ein Wasser lanzenbläser ist aus der DE-A-196 37 700 bekannt.

Gemäß DE 41 42 448 ist bereits ein Wasserlanzenbläser zur Reinigung von Wärmeübertragern bekannt, der mit der Mündung des Blasrohres über ein Kardangelenk in einer Luke der Brennkammerwand befestigt ist und bei dem das hintere Teil des Blasrohres in einer Führung angeordnet ist, die auf einer senkrechten Spindel höhenverschiebbar ist, wobei die senkrechte Spindel oben und unten jeweils auf einer waagerechten Spindel horizontal verschiebbar ist. Die waagerechten Spindeln sind an ihren Enden in einem Kasten gelagert, dort befestigt und stehen auf einer Seite miteinander in Wirkverbindung.
Die Führung ist aus einem Gehäuse gebildet, daß nicht drehbar auf der senkrechten Spindel sitzt und an der Seite eine gabelförmige Halterung trägt, in der ein kardanförmiger Käfig angeordnet ist, der in seinem Innenteil mit einer Hülse versehen ist und darin das Blasrohr axial verschiebbar aufnimmt.
Die waagerechten Spindeln sind bei diesem Wasserlanzenbläser mit einem Faltenbalg umgeben, um die Spindeln vor Verschmutzungen zu schützen.

Nachteilig bei diesem Wasserlanzenbläser ist, daß die untere waagerechte Spindel über eine Rollenkette von der oberen waagerechten Spindel angetrieben wird. Durch die bei einer Rollenkette vorhandene Fertigungstoleranz und die während des Betriebes auftretende Längenänderung der Rollenkette ist eine Nachregulierung für die untere waagerechte Spindel in beiden seitlichen Kästen erforderlich.
Es mußte also immer die Befestigung für die untere Spindel gelockert, nachgestellt, genau parallel zur oberen Spindel ausgerichtet und dann wieder angezogen werden.
Weiterhin ist die horizontale und vertikale Verschwenkung des Blasrohres zur Mittelstellung während des Betriebes nicht erkennbar und damit eine Kontrolle des automatisch ablaufenden Reinigungsprozesse nicht möglich.
Der Wechsel der relativ schnell verschleißenden Faltenbälge auf den waagerechten Spindeln macht die Demontage der Spindeln aus den Kästen erforderlich.

Weiterhin bekannt ist ein Wasserlanzenbläser, der in einer Luke der Brennkammerwand über einen speziellen Kasten eingesetzt, mit gesonderten Düsen versehen, über zwei waagerechte und eine senkrechte Spindel geführt und mittels einer gabelförmigen Halterung mit Winkelskala und Steckkerbstück justiert ist (DE 196 37 700).

Beide herkömmlichen Wasserlanzenbläser weisen zwei waagerechte und eine senkrechte, von Asynchronmotoren bewegte Spindeln auf, wobei die senkrechte Spindel über eine gabelförmige Halterung das Kardangelenk für die Blasrohrführung aufnimmt.
Die Steuerung beider Bläser ist über Asynchronmotoren nur mittels Inkrementalgebern nach Angabe der Referenzpunkte des Blasbildes durch Impulszählung möglich. Bedingt durch die Zykluszeiten der speicherprogrammierbaren Steuerung (SPS) sowie Spiel in den Spindelmuttern, ist der Ablauf mit Ungenauigkeiten behaftet. Die Konstruktion des Bläsers ist aufwendig und relativ teuer. Die Befestigung bzw. Führung des Blasrohres über die gabelförmige Aufnahme ist instabil. Außerdem ist dieser Bläser an verschiedene Kesselkonstruktionen, insbesondere unter beengten Platzverhältnissen, nur beschränkt anpaßbar. Der Blaswinkel ist mit max. 60 ° beschränkt. Ein Transport des Bläsers ist nur als Gesamtkonstruktion möglich.

Eine Ausbildung des Düsenkopfes und der Düse wird in DD 205 976 beschrieben. Die Einbindung eines axial verschiebbaren Blasrohres zur Reinigung von Wärmeübertragern in die Brennkammerwand zeigt DD 235 103.

Allen aufgezeigten Wasserlanzenbläsern ist gemeinsam, daß eine Abreinigung des Düsenkopfes bei Verschmutzungen, die aus dem Dampfkessel über die Luke im Bereich des Düsenkopfes bzw. der Düse auftreten, weitgehend unbefriedigend erfolgt.

Bekannt ist ein Wasserlanzenbläser zur Reinigung von Wärmeübertragern, bei dem das Gehäuse des Bläsers und die Aufnahme der kardanischen Aufhängung aus einem Teil gebildet wird, wobei eine Paßfeder, die T-förmig ausgebildet ist, in spezieller Weise über einen Flansch und einen Schaft mit dem Gehäuse verbunden ist (DE 42 39 410 A1).
Die konstruktive Ausbildung dieses Wasserlanzenbläsers ist kompliziert. Störungen im Betrieb durch Verschmutzungen und durch das unerwünschte Austreten von Restwasser nach Abschalten des Bläsers sind die Folge.

Darüber hinaus ist eine Anordnung zur Kühlung eines Wasserlanzenbläsers bekannt, bei der der Blaskopf des Bläsers aus zwei V-förmig im Winkel zueinander stehenden Blasdüsen gebildet wird (DD 268 759 A1).
Um die beiden Winkeldüsen ist ein sich erweiterndes Mantelrohr angeordnet, durch das Kühlluft eingeblasen wird. Der sich erweiternde Kühlluftstrahl bewirkt eine unzureichende Kühlung der Düsen. Insbesondere das Düsenzentrum wird überhaupt nicht mit Kühlluft beaufschlagt. Ablagerungen können damit nicht wirksam beseitigt werden.

Im weiteren ist eine Dampfdüse bekannt, bei der die mit Dampf beaufschlagte Düse durch radiale Luftschlitze mittels Luft gekühlt wird (DE-PS 202 062). Die Ausbildung eines wirksamen Schutzschleiers um die Düse ist mit Radialschlitzen nicht möglich. Die Düse ist darüber hinaus starr und nicht beweglich ausgeführt.

Der Erfindung liegt die Aufgabe zugrunde, einen Wasserlanzenbläser zu entwickeln, der in Einzelteilen problemlos transportfähig, einfach zu montieren und zu reparieren, eine exakte Steuerung und eine hohe Wiederholungsgenauigkeit des Blasbildes ermöglicht, ohne erhöhte Produktionskosten zu verursachen als auch unter Betriebsbedingungen eine Verschmutzung des Düsenkopfes möglichst zu verhindern bzw. ohne aufwendige Maßnahmen eine ständige Reinigung zu erreichen, damit zu keinem Zeitpunkt eine Verminderung des austretenden Düsenstrahles durch Anbackungen eintritt sowie die Kühlwirkung an der Düse zu verbessern.

Dies wird erfindungsgemäß durch ein Wasser lanzenbläser gemäß Anspruch 1 erreicht.

Die Lineareinheiten sind je nach Kessel in Größe austauschbar gestaltet und können, in Abhängigkeit von den Platzverhältnissen auch schräg angeordnet werden.
Die auf den Anschlußstücken befestigten Faltenbalge sind mit dem Blasrohr verbunden.
Das Profil zur Befestigung der Lineareinheiten an der Kesselwand wird vorzugsweise als U-Profil mit Flansch ausgeführt.

Ein weiteres besonderes Merkmal der Erfindung ist, daß über die kreisförmig um die Düse angeordneten Aussparungen des Verbindungsstückes und seine Einbindung in das vordere Kardangelenk eine gezielte Ausnutzung der Druckdifferenz zwischen Kesselhaus und Feuerraum stattfindet. Dabei wird in besonders vorteilhafter Weise dieser Druckunterschied so über die mit Aussparungen versehene Erweiterung des Verbindungsstückes genutzt, daß der Luftstrom ohne in seiner Richtung nennenswert verändert zu werden, zum einen in schleierförmiger Weise die Düse umströmt und zum anderen über den kegelförmig vergrößerten Eintritt und die Aussparungen des Verteilers in seiner Strömungsgeschwindigkeit erhöht wird.
Dies hat zur Folge, daß sich weitgehend erst gar keine Verschmutzungen ablagern können und evtl. dennoch vorhandene Ablagerungen wirksam ohne die Anwendung zusätzlicher Medien abgereinigt werden. Es treten in diesem Sinne durch die Vergleichmäßigung des Luftstromes keine unnötigen Verwirbelungen auf, die den Effekt vermindern würden. Außerdem wird die Düse erheblich weniger mit hohen Verbrennungstemperaturen des Kessels belastet, da eine starke Abkühlung durch den schleierartigen Luftstrom stattfindet. Der Verteilerring weist kreisförmige Aussparungen auf.

Durch den Einbau eines Entdrallers im Eintrittsbereich der Blasrohrführung wird auch der Wasserstrahl von Verwirbelungen weitgehend befreit, so daß durch das erfindungsgemäße Zusammenwirken eines gerichteten Wasserstrahles und einer bündelnden Luftströmung eine maximale Verstärkung und Konzentration der Strahl- und Abreinigungswirkung erreicht wird.

Anhand eines Ausführungsbeispiels soll nachstehend die Erfindung näher erläutert werden. Dabei zeigen:
- Fig. 1 -: den Bläser inkl. Befestigung im Querschnitt
- Fig. 2 -: den Bläser mit Befestigung im Längsschnitt
- Fig. 3 -: den Bläser mit Servomotoren in der Draufsicht
- Fig. 4 -: das hintere Kardangelenk mit Doppelrahmenkonstruktion im Querschnitt
- Fig. 5 -: die Blasrohrführung mit Anschlußstück für den Faltenbalg
- Fig. 6 -: den Blasrohrkopf mit vorderem Kardangelenk und Verbindungsstück im Längsschnitt
- Fig. 7 -: das Verbindungsstück im Längsschnitt
- Fig. 8 -: das Verbindungsstück im Querschnitt
- Fig. 9 -: der Entdraller im Längsschnitt
- Fig. 10 -: der Entdraller im Querschnitt

Die Konstruktion des Bläsers ist über den Hilfsrahmen 1 mittels U-Profil 2 und Befestigungsflansch 3 an der Kesselwand 4 und über die Befestigungskonsolen 5; 6 am Mauerkasten 7 angebunden (Fig. 1 und 2). Die Beweglichkeit des Blasrohres 8 wird zum einen über eine vertikale und eine horizontale Lineareinheit 9; 10, die über einen Kreuzschlitten 11 miteinander verbunden sind, und zum anderen über ein vorderes und ein hinteres Kardangelenk 12; 13 bewerkstelligt. Während das vordere Kardangelenk 12 in runder Form mit einer geringen Spaltbreite zur Anwendung gelangt, wird das hintere Gelenk 13 als geschlossene Doppelrahmenkonstruktion 14 mit einem äußeren Rahmen 15 und einen inneren Rahmen 16 ausgeführt.
Der äußere Rahmen 15 ist über das Distanzstück 17 sowie Rippen 18 und Flansch 19; 20 mit der vertikalen Lineareinheit 9 verbunden.
Der innere Rahmen 16 ist über die Aussparung 21 und Distanzstück 22 mit senkrechten Bolzen 23 an den äußeren Rahmen 15 angebunden.
Die Blasrohrführung 24 (Fig. 4) wird über den waagerechten Bolzen 25 im inneren Rahmen 16 mittig gehalten. Die Blasrohrführung 24 weist beidseitig Anschlußstücken 26; 27 für die Aufnahme eines jeweiligen Faltenbalges 28; 29 auf, die an ihren anderen Enden mit dem Blasrohr 8 verbunden sind und so die dauerhaft gleitende Führung des Blasrohres 8 auch bei starkem Staub- und Schmutzanfall sauberhalten (Fig. 5).
Jede Lineareinheit 9; 10 wird über einen Servomotor 30; 31 angetrieben.
Die Servomotoren 30; 31 sind über die Resolver 32; 33 mit der jeweiligen Steuereinheit 34; 35 verbunden.

Der an der Blasrohrhülse 24 befestigte Düsenkopf 36 weist in seinem Kopfbereich die Düse 37 auf (Fig. 6).
Das Verbindungsstück 40 ist über seine kranzförmige Verdickung 39 im vorderen Kardangelenk 12 befestigt / eingepaßt und durch einen zylindrischen Teil 46, eine daran anschließende kegelförmige Erweiterung 38 und einen erweiterten zylindrischen Teil 49 gekennzeichnet (Fig. 7). Im Bereich des erweiterten zylindrischen Teiles 49 weist das Verbindungsstück 40 einen Verteilerring 42 mit Aussparungen 41 auf, der in eine Einziehung 43 des Düsenkopfes 36 eingreift und an ihr befestigt ist.

Der im Eintrittsbereich der Blasrohrhülse 24 angeordnete Entdraller 44 weist Einbaubleche 45 zur Gleichrichtung der Wasserstrahlströmung auf (Fig. 9 und 10).

Die Wirkungsweise ist folgende:

Der Wasserlanzenbläser (WLB) dient zur Entfernung von Verschmutzungen auf Heizflächen in Feuerungsanlagen. Das eingebrachte Wasser kühlt die Verkrustungen auf den heißen Rohrbündeln schlagartig ab, wodurch die Schlacke abplatzt.
Zur Reinigung der Heizflächen wird das Wasser mit hohem Druck durch ein Blasrohr gepumpt, an deren Ende eine nicht dargestellte Düse sitzt. Das Blasrohr ist im hinteren Teil in ein Achssystem eingespannt, welches in der Lage ist, jeder beliebige XY-Koordinate innerhalb der mechanischen Grenzen anzufahren. Durch die Lagerung des Blasrohres im vorderen Bereich kann der Wasserstrahl über die erfindungsgemäße Lösung einen Kegel/Pyramide von bis zu ± 100 °, bezogen auf die axiale Lanzenmitte, bestreichen.

Das Verfahren der Achsen geschieht durch Servoantriebe, welche sich gegenüber anderen Systemen durch ihre Positioniergenauigkeit auszeichnen. Nach der Referenzierung über einen außenliegenden Endschalter ― nach Zuschalten der Versorgungsspannung ― werden alle Verfahrbefehle in bezug auf Beschleunigung, Abbremsen, Geschwindigkeit und Positionierung über ein in den Motor integriertes Wegmeßsystem (Resolver) überwacht und gesteuert. Abweichungen von der Sollposition (auch nach der Positionierung) werden automatisch nachgeführt. Man spricht hierbei von Lageregelung. Dieses System unterdrückt Ungenauigkeiten in der Verfahrbewegung, die sich z. B. durch mechanische Alterung ergäben.
Um die Reinigung der Heizflächen zu optimieren, ist die Programmierung jeglicher Bewegungen möglich - sogenannte Blasfiguren. Diese werden in den Steuereinheiten der Achsen hinterlegt. Nach Anstoßen des Programms arbeitet der WLB die Blasfigur eigenständig ab. Die Abhängigkeit der X-/ und Y-Achse untereinander sowie das Ventil zum Ein- und Ausschalten des Wasserstrahls werden direkt aus dem Programm gesteuert. Befehle aus übergeordneten Steuerungssystemen werden während des Blasprogramms nicht benötigt. Nach Programmende wird eine Fertigmeldung abgesetzt.

Um ohne aufwendige Maßnahmen eine ständige Reinigung des Düsenkopfes 36 zu erreichen und eine Verschmutzung zu verhindern, wird erfindungsgemäß durch den Druckunterschied zwischen Kesselhaus und Feuerraum durch die Aussparungen 41 des Verteilerrings 42 Luft 50 unter einer starken Erhöhung ihrer Strömungsgeschwindigkeit in schleierartiger Form um die Düse 37 geführt. Dadurch wird ohne Hilfsmittel und Zusatzmedien zum einen die Bildung von Ablagerungen und Anbackungen in Form von Staubteilchen aus dem Feuerraum weitestgehend vermieden und zum anderen evtl. dennoch vorhandene Ablagerungen abgereinigt.
Dies erfolgt ohne eine unnötige Umlenkung der Strömungsrichtung der Luft 50 und ohne deren Verwirbelung.
Durch den Einbau eines Entdrallers 44 mit Einbaublechen 45 im Eintrittsbereich der Blasrohrhülse 24 wird der Wasserstrahl derart ausgebildet, daß er in der Düse 37 als eine laminare Strömung verdüst wird, so daß selbst in großen Dampferzeugern mit erheblichen Durchmessern ein wirkungsvolles Abreinigen erfolgen kann.

Durch die Erfindung werden folgende Vorteile erreicht:
1. Der konstruktive Aufbau des Wasserlanzenbläsers wird erheblich vereinfacht, da
   ■ eine horizontale Spindel
   ■ beide Kastenprofile
   ■ das Gehäuse
   entfallen.
2. Durch die Verwendung von Lineareinheiten anstatt herkömmlicher Spindeln ist der Bläser
   ■ einfacher an die jeweiligen Platzverhältnisse anzupassen
   ■ drehbar (schräg) anzuordnen
   ■ demontierbar zu transportieren
   ■ einfacher auf- und abzubauen
   ■ problemlos reparierbar
3. Durch die Entwicklung einer konstruktiv neuen Ausbildung des hinteren Kardangelenkes als geschlossene Doppelrahmenkonstruktion und einer veränderten Aufhängung entsteht ein exakt zu führendes symmetrisches System, welches sehr stabil und beweglich ist.
4. Der dadurch zu erreichende Hub wird stark vergrößert, so daß der Bewegungswinkel bis auf max. 100 ° ansteigt.
5. Durch den Einsatz von Servomotoren mit Resolver und die Verwendung neuer Steuereinheiten, jeweils getrennt für jede Lineareinheit, entsteht
   ■ ein Regelkreis ohne Ungenauigkeiten mit sehr hoher Wiederholungsgenauigkeit des Blasbildes.
   ■ Die Steuergeräte der verschiedenen Lineareinheiten kommunizieren miteinander.
   ■ Ein Nachlauf der Bläser entfällt.
   ■ Eine zentrale digitale Kontrolle von der Leistungsstufe bis zum Sollwertgenerator ist möglich.
   ■ Ein integriertes Steuern von Bewegungen und ein Regeln von Geschwindigkeiten ist in einem Gerät möglich.
   ■ Der Verkabelungsaufwand ist gering.
6. Die Angabe von Referenzpunkten, die Inkrementalgeber, die Impulszählung und die bisherigen Asynchronmotoren können entfallen.
7. Ohne zusätzliche Medienbereitstellung ist eine einfache und wirkungsvolle Freihaltung der Düse von Verunreinigungen sowie eine damit einhergehende Kühlung des Düsenkopfes möglich.

### Aufstellung der verwendeten Bezugszeichen

- 1: Hilfsrahmen
- 2: U-Profil
- 3: Befestigungsflansch
- 4: Kesselwand
- 5: Befestigungskonsole
- 6: Befestigungskonsole
- 7: Mauerkasten
- 8: Blasrohr
- 9: vertikale Lineareinheit
- 10: horizontale Lineareinheit
- 11: Kreuzschlitten
- 12: vorderes Kardangelenk
- 13: hinteres Kardangelenk
- 14: Doppelrahmenkonstruktion
- 15: äußerer Rahmen
- 16: innerer Rahmen
- 17: Distanzstück
- 18: Rippen
- 19: Flansch
- 20: Flansch
- 21: Aussparung
- 22: Distanzstück
- 23: senkrechter Bolzen
- 24: Blasrohrhülse
- 25: Querbolzen
- 26: Anschlußstück
- 27: Anschlußstück
- 28: Faltenbalg
- 29: Faltenbalg
- 30: Servomotor
- 31: Servomotor
- 32: Resolver
- 33: Resolver
- 34: Steuereinheit
- 35: Steuereinheit
- 36: Düsenkopf
- 37: Düse
- 38: kegelförmige Erweiterung
- 39: kranzförmige Verdickung
- 40: Verbindungsstück
- 41: Aussparung
- 42: Verteilerring
- 43: Einziehung
- 44: Entdraller
- 45: Einbaublech
- 46: zylindrischer Teil
- 49: erweiterter zylindrischer Teil
- 50: Luft

## Patentansprüche

1. Wasserlanzenbläser zur Reinigung von Wärmeübertragern, insbesondere einer Brennkammerheizfläche in Dampfkesseln, der mit der Mündung des Blasrohres (8) über ein vorderes Kardangelenk (12) in einer Luke oder einem Mauerkasten (7) der Brennkammerwand befestigbar und dessen hinteres Teil des Blasrohres (8) in einer Führung angeordnet ist, die senkrecht höhenverschiebbar und waagerecht beweglich an einer an sich bekannten Lineareinheit über ein hinteres Kardangelenk (13) befestigt ist, welches als Innenteil eine Blasrohrführungshülse (24) aufweist, in der das Blasrohr (8) axial verschiebbar angeordnet ist, wobei das Blasrohr (8) eine Düse (37) sowie einen Düsenkopf (36) aufweist,
**gekennzeichnet dadurch,**
**daß** getrennt über Servomotoren (30; 31) mit Resolver (32; 33) gesteuert, die waagerecht bewegliche und höhenverstellbare an sich bekannte horizontale Lineareinheit (10) über einen Kreuzschlitten (11) auf einer vertikal angeordneten Lineareinheit (9) geführt ist, die über einen Hilfsrahmen (1) und über zwei Befestigungskonsolen (5; 6) an der Kesselwand befestigbar ist, wobei das an der vertikalen Lineareinheit (9) angeordnete hintere Kardangelenk (13) als geschlossene Doppelrahmenkonstruktion (14) ausgeführt ist und dessen äußerer Rahmen (15) in seinem oberen Bereich über ein Distanzstück (17) mit Rippen (18) an der vertikalen Lineareinheit (9) über zwei Flansche (19; 20) verbunden ist, wobei der Flansch (20) für die Aufnahme eines Bolzens (23) eine Aussparung (21) aufweist, so daß ein oberer und unterer Drehpunkt entsteht und der Bolzen (23) über ein weiteres Distanzstück (22) am inneren Rahmen (16) der Doppelrahmenkonstruktion (14) befestigt ist, der in seiner Mitte über einen Querbolzen (25) die Blasrohrführungshülse (24) aufnimmt, welche an beiden Seiten jeweils einen Faltenbalg (28; 29) aufnehmende Anschlußstücke (26; 27) aufweist,
**daß** zwischen dem Düsenkopf (36) und dem vorderen Kardangelenk (12) ein Verbindungsstück (40) angeordnet ist, welches im Bereich der im Düsenkopf (36) eingepaßten Düse (37) eine kegelförmige Erweiterung (38), im inneren Bereich des vorderen Kardangelenkes (12) eine in dieses eingepaßte kranzförmige Verdickung (39) und im vorderen Bereich des Düsenkopfes (36) einen auf diesem aufsitzenden, Aussparungen (41) aufweisenden Verteilerring (42) aufweist, der vorzugsweise über ein Gewinde mit dem Düsenkopf (36) verbunden ist.

2. Wasserlanzenbläser nach Anspruch 1, **gekennzeichnet dadurch, daß** die Lineareinheiten (9; 10) je nach Kessel in ihrer Größe austauschbar gestaltet sind.

3. Wasserlanzenbläser nach Anspruch 1 oder 2, **gekennzeichnet dadurch, daß** die Lineareinheiten (9; 10) aus ihrer vertikalen bzw. senkrechten Position abweichend, den Platzverhältnissen angepaßt, schräg angeordnet sind.

4. Wasserlanzenbläser nach einem oder mehreren der Ansprüche 1 bis 3, **gekennzeichnet dadurch, daß** die auf den Anschlußstücken (26; 27) angeordneten Faltenbalge (28; 29) mit dem Blasrohr (8) verbunden sind.

5. Wasserlanzenbläser nach einem oder mehreren der Ansprüche 1 bis 4, **gekennzeichnet dadurch, daß** ein Profil (2) zur Befestigung der Lineareinheiten (9; 10) an der Kesselwand U-förmig ausgeführt ist.

6. Wasserlanzenbläser nach einem oder mehreren der Ansprüche 1 bis 5, **gekennzeichnet dadurch, daß** der Verteilerring (42) kreisförmige Aussparungen (41) aufweist.

7. Wasserlanzenbläser nach einem oder mehreren der Ansprüche 1 bis 6, **gekennzeichnet dadurch, daß** im Eintrittsbereich der Blasrohrführung ein Entdraller (44) mit Einbaublechen (45) angeordnet ist.

## Claims

1. Water-lance blower for cleaning heat exchangers, in particular a combustion-chamber generator surface in steam boilers, which can be mounted on the combustion-chamber wall with the opening of blast pipe (8) via a front universal joint (12) into a hatch or a wall casing (7) and of which the rear part of blast pipe (8) is connected in a guide, the height of which can be adjusted vertically and which can be moved horizontally by a known linear unit via a connection to a rear universal joint (13), the inner section of which is a blast-pipe guide (24), in which the blast pipe (8) can be displaced axially; the blast pipe (8) containing a nozzle (37) and nozzle hood (36), **characterized in** such a way,
that the linear unit (10) is controlled separately via servo motors (30, 31) with resolvers (32, 33) and can be adjusted vertically and moved horizontally, and is guided via a cross support (11) to a vertically aligned linear unit (9), which can be mounted on the chamber wall via a subframe (1) and two mounting brackets (5, 6), in which the rear universal joint (13), which is connected to the vertical linear unit (9) is executed as a closed double-frame construction (14), while the upper area of the outer frame (15) is connected by means of a separator (17) with ribs (18) to vertically aligned linear unit (9) via two flanges (19, 20), in which flange (20) has a groove (21) to accommodate bolt (23), providing an upper and lower point of rotation, while bolt (23) is secured via another separator (22) to the inner frame (16) of double-frame construction (14), the centre of which accommodates blast-pipe guide (24) via a transverse bolt (25), which guide has connection components (26, 27) on either end, each of which accommodates an expansion bellows (28, 29),
that a joining piece (40) is connected between nozzle hood (36) and front universal joint (12), which has a conical extension (38) in the area of nozzle (37) fitted into nozzle hood (36), a circular enlargement (39) in the internal area of front universal joint (12) fitted into this and in the front area of nozzle hood (36) a grooved (41) distribution ring (42) located on this, which is preferably screwed to nozzle hood (36).

2. Water-lance blower in accordance with Claim 1, **characterized in** such a way that different sizes of linear units (9, 10) can be exchanged depending on the combustion chamber.

3. Water-lance blower in accordance with Claim 1 or 2, **characterized in** such a way that linear units (9, 10) are arranged diagonally, different from their horizontal and vertical positions, having been adjusted to the constraints of the available space.

4. Water-lance blower in accordance with one or more of Claims 1 through 3, **characterized in** such a way that expansion bellows (28, 29) arranged on connection components (26, 27) are connected to blast pipe (8).

5. Water-lance blower in accordance with one or more of Claims 1 through 4, **characterized in** such a way that a U-shaped profile (2) has been executed in order to connect linear units (9, 10) to the combustion-chamber wall.

6. Water-lance blower in accordance with one or more of Claims 1 through 5, **characterized in** such a way that distribution ring (42) has circular grooves (41).

7. Water-lance blower in accordance with one or more of Claims 1 through 6, **characterized in** such a way that an unwinder (44) with built-in panels (45) is arranged in the area of entry of the blast-pipe guide.

## Revendications

1. Souffleur à lance à eau pour le nettoyage de caloporteurs, en particulier d'une surface de chauffage d'une chambre de combustion dans des chaudières à vapeur, pouvant être fixé avec l'ouverture du tube de soufflage (8), via une articulation avant à cardan (12), dans une lucarne ou un boîtier de mur (7) de la paroi de la chambre de combustion et dont la partie arrière du tube de soufflage (8) est disposée dans un guidage pouvant être réglé verticalement en hauteur et étant fixé horizontalement de façon mobile à une unité linéaire connue via une articulation arrière à cardan (13) qui présente, en tant que partie intérieure, une douille de guidage du tube de soufflage (24) dans laquelle le tube de soufflage (8) est disposé de façon mobile dans le sens axial, le tube de soufflage (8) présentant un gicleur (37) ainsi qu'une tête de gicleur (36),
**caractérisé en ce que**
l'unité linéaire horizontale connue (10), mobile dans le sens horizontal et réglable en hauteur, commandée séparément via des servomoteurs (30 ; 31) avec des revolvers (32; 33), est guidée via un chariot en croix (11) sur une unité linéaire (9) disposée verticalement, pouvant être fixée via un cadre auxiliaire (1) et deux consoles de fixation (5; 6) à la paroi de la chaudière, l'articulation arrière à cardan (13) disposée sur l'unité linéaire verticale (9) étant exécutée en forme de construction fermée à double cadre (14) et dont le cadre extérieur (15) est relié dans sa partie supérieure, via une entretoise (17) à des nervures (18) à l'unité linéaire verticale (9) via deux brides (19 ; 20), la bride (20) présentant un évidemment (21) pour le logement d'un boulon (23), de façon à créer un centre de rotation supérieur et inférieur et à ce que le boulon (23) est fixé, via une autre entretoise (22) au cadre intérieur (16) de la construction à double cadre (14) qui accueille dans son centre, via un boulon transversal (25), la douille de guidage du tube de soufflage (24) qui présente sur les deux côtés des pièces de raccordement (26; 27) accueillant un soufflet d'intercirculation (28; 29) chacune,
entre la tête de gicleur (36) et l'articulation avant à cardan (12), une pièce de raccordement (40) est disposée qui présente, dans la zone du gicleur (37) installé dans la tête de gicleur (36), un élargissement (38) en forme de cône, dans la zone intérieure de l'articulation avant à cardan (12) un épaississement (39) en forme de couronne installée dans celle-ci et, dans la zone avant de la tête de gicleur (36), une bague de distribution (42) se trouvant sur celle-ci et présentant des évidements (41), reliée de préférence via un filet à la tête de gicleur (36).

2. Souffleur à lance à eau selon la revendication 1, **caractérisé en ce que** les unités linéaires (9; 10) sont conçues de façon remplaçable de par leur taille en fonction de la chaudière.

3. Souffleur à lance à eau selon la revendication 1 ou 2, **caractérisé en ce que** les unités linéaires (9; 10) sont disposées, divergeant de leur position verticale resp. horizontale, de façon oblique en fonction des conditions de place.

4. Souffleur à lance à eau selon l'une ou plusieurs des revendications 1 à 3, **caractérisé en ce que** les soufflets d'intercirculation (28; 29) disposés sur les pièces de raccordement (26; 27) sont reliés au tube de soufflage (8).

5. Souffleur à lance à eau selon l'une ou plusieurs des revendications 1 à 4, **caractérisé en ce qu'**un profil (2) est exécuté en forme de U pour la fixation des unités linéaires (9; 10) à la paroi de la chaudière.

6. Souffleur à lance à eau selon l'une ou plusieurs des revendications 1 à 5, **caractérisé en ce que** la bague de distribution (42) présente des évidements circulaires (41).

7. Souffleur à lance à eau selon l'une ou plusieurs des revendications 1 à 6, **caractérisé en ce qu'**un dispositif de dégyration (44) est disposé dans la zone d'entrée du guidage du tube de soufflage avec des tôles de montage (45).
